# EUROPÄISCHE PATENTSCHRIFT

(11) **EP 1 427 969 B1**
(45) Veröffentlichungstag und Bekanntmachung des Hinweises auf die Patenterteilung: **13.02.2008**
(21) Anmeldenummer: 02774580.1
(22) Anmeldetag: 06.09.2002
(51) Int. Cl.: F24C 15/04

(54) **GARGERÄT, GARGERÄTETÜR SOWIE VERFAHREN ZUR HERSTELLUNG EINER TÜRSCHEIBE FÜR DIE GARGERÄTETÜR**
COOKING APPLIANCES, COOKING APPLIANCE DOOR AND METHOD FOR PRODUCING A DOOR PANE FOR THE COOKING APPLIANCE DOOR
APPAREIL DE CUISSON, PORTE D'APPAREIL DE CUISSON, ET PROCEDE DE REALISATION D'UNE VITRE DE PORTE D'APPAREIL DE CUISSON

(30) Priorität: 07.09.2001 DE 10143925
(43) Veröffentlichungstag der Anmeldung: 16.06.2004
(73) Patentinhaber: BSH Bosch und Siemens Hausgeräte GmbH, 81739 München (DE); Schott AG, 55122 Mainz (DE)
(72) Erfinder: ROCH, Klemens, 83308 Trostberg (DE); WAGNER, Michael, 83355 Grabenstätt (DE); EPP, Bertrand, 57820 Dannelbourg (FR); ROBINET, Bernard, 57870 Hartzwiller (FR)
(86) Internationale Anmeldenummer: PCT/EP2002/010000
(87) Internationale Veröffentlichungsnummer: WO 2003/023287

(56) Entgegenhaltungen:
- DE-C- 10 007 923
- GB-A- 2 126 060
- US-A- 6 024 084

## Beschreibung

Die vorliegende Erfindung betrifft ein Gargerät, insbesondere mit Pyrolysebetrieb gemäß Oberbegriff von Anspruch 1, sowie eine Gargerätetür gemäß Oberbegriff von Anspruch 8. Weiterhin betrifft die vorliegende Erfindung ein Verfahren zur Herstellung einer Türscheibe für die Gargerätetür, die bei geschlossener Gargerätetür mit einem stirnseitigen Muffelrahmen der Gargerätemuffel in Anlage ist. Die Türscheibe ist aus einem ebenen, d.h. nicht bombierten, thermisch vorgespannten Borsilikat-Flachglas gefertigt, das eine Emaille-Schicht aufweist, deren Flächenanteil auf der Türscheibe bis zu 10 % beträgt.

Allgemein sind Gargeräte mit einem Pyrolysebetrieb bekannt, die mit einer Vollglastür mit zumindest einer Innenscheibe versehen ist. Die Innenscheibe ist bei geschlossener Vollglastür mit einem stirnseitigen Muffelrahmen einer Gargerätemuffel in Anlage und beispielsweise aus einem ebenen, thermisch vorgespannten Borsilikat-Flachglas gefertigt. Als Sichtschtutz für eine Bedienperson weist die Innenscheibe eine Emaille-Schicht auf, mittels der ein Einblick in das Innere der Vollglastür versperrt ist.

Ein gattungsgemäßes Gargerät ist aus US-A-6 024 084 bekannt.

Ferner ist aus der DE19950819 eine Backofentür-Glasscheibe bekannt, die zur Vermeidung von Brüchen und Geräuschen eine Bombierung, d.h. eine vorbestimmte Wölbung der Glasscheibe, aufweist. Die Bombierung der Glasscheibe lässt sich verfahrenstechnisch bei der Herstellung der Glasscheibe durch gezielte Kühlluftverteilung während eines Abkühlprozesses steuern und erreichen, wobei sich durch dieses gezielte Kühlluftverteilung eine entsprechende Glasvorspannung ergibt, durch welche die Glasscheibe im abgekühlten Zustand die Bombierung hat.

Die Aufgabe der vorliegenden Erfindung besteht darin, ein Gargerät, eine Gargerätetür sowie ein Verfahren zur Herstellung einer Türscheibe für die Gargerätetür bereitzustellen, durch das die Türscheibe eine verbesserte Schlagfestigkeit sowie einen erhöhten Widerstand gegenüber Wärmebeanspruchung, insbesondere im Pyrolysebetrieb aufweist.

Die erfindungsgemäße Aufgabe wird durch ein Gargerät mit den Merkmalen des Patentanspruches 1, durch eine Gargerätetür nach Patentanspruch 8 sowie durch ein Verfahren mit den Merkmalen des Patentanspruches 9 gelöst.

Erfindungsgemäß weist die Gargerätetür zumindest eine Glas-Türscheibe auf, die bei geschlossener Gerätetür mit einem stirnseitigen Muffelrahmen der Gargerätemuffel in Anlage ist. Die Glas-Türscheibe besteht aus einem ebenen, thermisch vorgespannten Borsilikat-Flachglas. Türscheiben aus Borsilikat-Glas kommen bevorzugt bei Gargeräten mit Pyrolysebetrieb zum Einsatz, da deren Wärmeausdehnungskoeffizient vorteilhaft gering ist und Borsilikat-Glas eine preisgünstige Alternative zu einer transparenten Glaskeramik ("ROBAX") darstellt, deren Wärmeausdehnungskoeffizient noch geringer ist als der des Borsilikat-Glases. Zur Erhöhung der Schlagfestigkeit sowie des Widerstands gegenüber Wärmebeanspruchung ist die Türscheibe thermisch vorgespannt. Eine thermische Vorspannung der Türscheibe erfolgt dadurch, dass die Türscheibe einer Vorrichtung zugeführt wird, in der sie an der Oberfläche rasch bis etwa 150 °C über die Transformationstemperatur aufgeheizt wird. In dem Bereich der Transformationstemperatur geht eine unterkühlte Glasschmelze vom viskosen in den elastischen Zustand über. Sofort danach wird das Glas durch ein seiner Form angepasstes Düsensystem mit kalter Luft angeblasen. In Folge des raschen Abkühlens der Glasoberfläche wird diese in einem aufgeweiteten Gitter eingefroren, während sich das Glasinnere langsam abkühlt und Zeit hat, sich stärker zusammenzuziehen. Da Oberfläche und Inneres des Glases miteinander verbunden sind, entsteht in der Oberflächenschicht eine Druckvorspannung und im Inneren eine Zugvorspannung, wodurch das Glas thermisch vorgespannt ist. Zusätzlich weist die erfindungsgemäße Türscheibe als Sichtschutz vor einem unerwünschten Einblick in Teilbereiche der Tür eine Emaille-Schicht auf. Der Flächenanteil der Emaille-Schicht auf der Türscheibe ist erfindungsgemäß auf einen Wert bis zu 10 % eingeschränkt. Mit diesem eingeschränkten Flächenanteil erfüllt die Emaille-Schicht einerseits ihren Zweck als Sichtschutz für eine Bedienperson. Andererseits ist der nachteilhafte Einfluss der Emaille-Schicht auf die Oberflächenstruktur der Türscheibe stark verringert; Deshalb ist die Schlagfestigkeit sowie der Widerstand gegenüber Wärmebeanspruchung der Türscheibe im Pyrolysebetrieb in vorteilhafter Weise erhöht.

Bei einem Schlag auf eine Seite der Türscheibe ist es für eine gute Schlagfestigkeit der Türscheibe von Vorteil, wenn die Emaille-Schicht auf der Oberfläche derjenigen Türscheiben-Seite aufgetragen ist, auf der ein Schlag ausgeübt wird. Daher ist in einer bevorzugten Ausgestaltung der Erfindung die Emaille-Schicht auf der zur Gargerätemuffel gewandten Seite der Türscheibe angeordnet.

Gemäß einer weiteren vorteilhaften Ausführung der Erfindung beträgt ein Flächenanteil der gegebenenfalls eingefärbten Emaille-Schicht, der bei geschlossener Backofentür innerhalb einer zwischen der Türscheibe und dem Muffelrahmen angeordneten Muffeldichtung liegt, maximal 5 %. Insbesondere ist dieser Flächenanteil der Emaille-Schicht auf 0 % reduziert und ist die Emaille-Schicht außerhalb einer Auflageposition der Muffeldichtung angeordnet. Damit ist verhindert, dass bei geschlossener Gargerätetür die Emaille-Schicht innerhalb des Garraums angeordnet ist, oder zumindest der Anteil der Emaille-Schicht innerhalb des Garraums begrenzt. Vorteilhaft wird dadurch ein mögliches Ausdampfen von Schadstoffen aus der eingefärbten Emaille-Schicht in den Garraum verhindert bzw. stark eingeschränkt.

Damit die Gefahr eines möglichen Ausdampfens von Schadstoffen in den Garraum weiter verringert ist, ist die Emaille-Schicht bevorzugt auf der von der Gargerätemuffel abgewandten Seite der Türscheibe angeordnet. Dadurch reduziert sich jedoch die Schlagfestigkeit der Türscheibe. Um einer solchen Reduzierung der Schlagfestigkeit der Türscheibe einzugrenzen, ist es daher besonders vorteilhaft, wenn zusätzlich der Flächenanteil der Emaille-Schicht auf der von der Gargerätemuffel abgewandten Seite bis zu 5 % beträgt.

Damit einerseits eine möglichst große Fläche der Türscheibe mittels der Emaille-Schicht für eine Bedienperson verblendet ist und andererseits der Flächenanteil der Emaille-Schicht möglichst reduziert ist, ist die Emaille-Schicht gemäß einer bevorzugten Ausführung nicht vollflächig auf der Türscheibe ausgebildet, sondern als Gitterstruktur, etwa in Form eines Punktmusters oder Linienmusters.

Ein erfindungsgemäßes Verfahren zur Herstellung der weist die Merkmale von Anspruch 9 auf. Türscheibe

Nachfolgend sind vier Ausführungsbeispiele der Erfindung anhand der beigefügten Figuren erläutert.

Es zeigen:
- Figur 1: einen Abschnitt eines Backofens in schematischer Seitenansicht und in Schnittdarstellung gemäß einem ersten Ausführungsbeispiel;
- Figur 2: eine Seitenansicht vom Garraum des in der Figur 1 gezeigten Gargeräts einer Türscheibe;
- Figur 3: eine Ansicht entsprechend der Figur 2 gemäß einem zweiten Ausführungsbeispiel;
- Figur 4: ein schematisches Blockdiagramm eines Verfahrens zur Herstellung einer Türscheibe einer Gargerätetür gemäß einem dritten Ausführungsbeispiel; und
- Figur 5: ein schematisches Blockdiagramm eines Verfahrens zur Herstellung einer Türscheibe einer Gargerätetür gemäß einem vierten Ausführungsbeispiel.

In der Figur 1 ist gemäß einem ersten Ausführungsbeispiel als ein Gargerät ein Backofen 1 gezeigt. Eine Backofentür 3 des Backofens 1 verschließt einen frontseitig offenen Garraum 5 einer Gargerätemuffel 6. Die Gargerätetür 3 weist drei Vollglastürscheiben auf, nämlich eine Fronttürscheibe 7, eine mittlere Türscheibe 9 sowie eine Innenscheibe 11; zumindest die Innenscheibe 11 ist aus einem ebenen Borsilikat-Flachglas gefertigt. Zur Halterung der Türscheiben weist die Backofentür 3 einen Türdeckel 13 auf, der durch ein einteiliges, rahmenartiges ausgebildetes Blechformteil gebildet ist, das einen Seitenflansch 15 aufweist, der ein rechtwinkliges Sichtfenster der Backofentür umgibt. Innerhalb dieses umlaufenden Seitenflansches 15 ist die mittlere Türscheibe in einer Halterungsanordnung 14, 16 gehaltert. Die Halterungsanordnung weist gemäß der Figur 1 ein Winkelprofil 14, das an dem Seitenflansch 11 befestigt ist, sowie einen Tiefenanschlag 16 auf, der an dem Seitenflansch 11 angeformt ist. Darüber hinaus weist die Backofentür 3 einen Betätigungshandgriff 17 auf, der in herkömmlicher Weise zwischen der Fronttürscheibe und dem Türdeckel 13 mittels einer Befestigungsschraube 18 verspannt ist.

In der Figur 1 ist der Garraum 5 mittels der Innenscheibe 11 der Backofentür 1 verschlossen gezeigt; dabei ist zwischen einem umfangsseitigen Randbereich der Innenscheibe 11 und dem Muffelrahmen 19 eine Muffeldichtung 21 eingelegt, die im wesentlichen die frontseitige Öffnung des Garraums 5 umrahmt und üblicherweise am Muffelrahmen 19 gehaltert ist.

Wie aus der Figur 1 hervorgeht, ist die Innenscheibe 11 mit einer gegebenenfalls eingefärbten Emaille-Schicht 23 versehen, die auf der zur Gargerätemuffel 6 gewandten Seite der Innenscheibe 11 aufgetragen ist. Die Lage der Emaille-Schicht 23 auf der Türscheibe 11 ist aus der Figur 2 ersichtlich. Die Figur 2 zeigt, dass sich die Emaille-Schicht 23 rahmenförmig im Randbereich der zur Gargerätemuffel 6 gewandten Seite der Türscheibe 11 erstreckt. Dadurch ist bei geöffneter Backofentür 1 einer Bedienperson aus optischen Gründen der Einblick auf die Halterungsanordnung 14, 16 der mittleren Türscheibe 9 sowie auf den Kopf der Befestigungsschraube 18 versperrt.

Weiterhin ist aus der Figur 2 in gestrichelter Linie 22 die Auflageposition der rahmenförmigen Muffeldichtung 21 auf der Emaille-Schicht 23 in gestrichelter Linie 22 dargestellt. Daraus geht hervor, dass der größte Teil der Emaille-Schicht 23 außerhalb der durch die Linie 22 gezogenen Grenze angeordnet ist. Bei geschlossenem Garraum 5 ist somit nur ein geringfügiger Anteil der Emaille-Schicht 23, erfindungsgemäß weniger als 5%, innerhalb der durch die Linie 22 gezogenen Grenze angeordnet und somit innerhalb des verschlossenen Garraums 5 angeordnet. Dadurch ist einerseits eine ausreichende Verblendung der Türscheibe 11 bei geöffneter Backofentür 1 erreicht; andererseits kann eine mögliche Verdampfung von in der Emaille-Schicht enthaltener Schadstoffe in den Garraum 5 verhindert oder stark eingeschränkt werden.

Der in der Figur 2 dargestellte Flächenanteil der Emaille-Schicht 23 liegt in etwa in einem Bereich von 8-10% der Gesamtfläche der zur Gargerätemuffel 6 gewandten Seite der Türscheibe 11. Damit ist die Oberflächenstruktur dieser Seite der Türscheibe derart geringfügig durch die Emaille-Schicht 23 beeinträchtigt, dass die Schlagfestigkeit sowie der Widerstand gegenüber Wärmebeanspruchung im Pyrolysebetrieb noch ausreichend groß ist und trotzdem eine hinreichend gute Verblendung der Innenscheibe 11 erreicht ist. Ferner ist aus der Figur 2 ersichtlich, dass die Emaille-Schicht 23 nicht vollflächig auf der Seite der Türscheibe 11 aufgetragen ist, sondern in Form eines Punktmusters. Dadurch ist der Flächenanteil der Emaille-Schicht 23 weiter gesenkt und zugleich eine große Verblendungsfläche bereitgestellt.

In der Figur 3 ist ein zweites Ausführungsbeispiel dargestellt, in dem die Emaille-Schicht 23, wie in der Figur 2, auf der zur Gargerätemuffel 5 gewandten Seite der Innenscheibe 11 angeordnet ist. Im Unterschied zu der Figur 2 ist die Emaille-Schicht 23 vollflächig ausgebildet und erstreckt sich in etwa über 8-10 % der Gesamtfläche der Türscheibenseite. Vorteilhaft befindet sich die gesamte Emaille-Schicht 23 außerhalb der durch die Linie 22 gezogenen Auflageposition der Muffeldichtung 19 bei geschlossener Backofentür 1 und somit auch bei geschlossener Backofentür außerhalb des Garraums 5. Dadurch ist in zuverlässiger Weise ein mögliches Ausdampfen von Schadstoffen im Pyrolysebetrieb in den Garraum 5 verhindert. Gemäß der Figur 3 ist überdies vermieden, dass die Muffeldichtung 21 in Kontakt mit der Emaille-Schicht 23 kommt, wodurch eine gegebenenfalls während des Pyrolysebetriebs stattfindende chemische Reaktion zwischen der Emaille-Schicht 23 und der üblicherweise aus Silikon gefertigten Muffeldichtung 21 verhindert ist. Dadurch liegt der Anteil von möglicherweise ausdampfenden Schadstoffen deutlich unterhalb der bestehenden Schadstoff-Grenzwerte.

Das Verfahren zur Herstellung der Türscheibe 11 gemäß dem dritten Ausführungsbeispiel ist in einem schematischen Blockdiagramm der Figur 4 gezeigt. Demzufolge wird in einer Glasschmelzanlage 29 eine ebene Borsilikat-Flachglasplatte in Form eines Endlosbandes hergestellt, das in einer Bearbeitungsstation 31 auf bestellte Kundenmaße, d.h. auf die Abmaße der Türscheibe 11, zugeschnitten, geschliffen und/oder gebohrt wird. Um die Emaille-Schicht 23 auf die Türscheibe 11 aufzutragen, wird in einer Siebdruckstation 33 unter Zuhilfenahme von Siebschablonen, die auf photographischem Wege hergestellt sind, die Emaille-Schicht 23 aufgetragen; für jede Farbe der Emaille-Schicht 23 ist eine Schablone erforderlich. Anschließend wird in einer Einbrennstation 35 die Emaille-Schicht 23 in die Türscheibe 11 eingebrannt und in einer Abkühlstation 36 mittels eines Kühlluftsystems abgekühlt.

Sofern der Flächenanteil der Emaille-Schicht 23 auf der Türscheibe 11 bei 0% liegt, kann auf der Behandlung der Türscheibe 11 in der Siebdruckstation 33, der Einbrennstation 35 sowie der Abkühlstation 36 verzichtet werden. In einem solchen Fall wird die Türscheibe 11 nach dem Zuschneiden in der Bearbeitungsstation 31 in eine zusätzliche Wärmebehandlungsstation 37 geführt und dort wärmebehandelt, um eine thermische Vorspannung der Türscheibe 11 zu erreichen. Dabei entspricht der in der Wärmebehandlungsstation 37 angewendete Zeit-Temperaturverlauf zur Erwärmung und Abkühlung der Türscheibe 11 vorteilhafterweise im wesentlichen dem Zeit-Temperaturverlauf, der in der Einbrennstation 35 sowie der Abkühlstation 36 bei der Auftragung der Emaille-Schicht 23 auf die Türscheibe 11 angewendet werden.

Im Unterschied zum dritten Ausführungsbeispiel der Figur 4 ist in einem nicht zur Erfindung gehörenden Verfahren gemäß Figur 5 auf die zusätzliche Wärmebehandlungungstation 37 verzichtet. Um dennoch den in der Wärmebehandlungstation 37 vorgesehenen Wärmebehandlungsschritt durchzuführen, wird - für den Fall, dass der Flächenanteil der Emaille-Schicht 23 bei 0% liegt - die Türscheibe 11 vorbei an der Siebdruckstation 33 direkt in die Einbrennstation 35 sowie die Abkühlstation 36 geführt, in denen der Wärmebehandlungsschritt durchgeführt wird.

## Patentansprüche

1. Gargerät, insbesondere mit Pyrolysebetrieb, mit einer Gargerätetür (3) zum Schließen eines frontseitig offenen Garraums (5) einer Gargerätemuffel (6), welche Gargerätetür (3) zumindest eine Türscheibe (11) aus einem ebenen, thermisch vorgespannten Flachglas aufweist, **dadurch gekennzeichnet, dass** das Flachglas ein Borsilikat-Flachglas ist, das bei geschlossener Gargerätetür (3) mit einem stirnseitigen Muffelrahmen (19) der Gargerätemuffel (6) in Anlage ist und eine Emaille-Schicht (23) aufweist, deren Flächenanteil auf der Türscheibe (11) bis zu 10 % beträgt.

2. Gargerät nach Anspruch 1, wobei die Emaille-Schicht (23) auf der zur Gargerätemuffel (2) gewandten Seite der Türscheibe (11) angeordnet ist.

3. Gargerät nach Anspruch 2, wobei der Flächenanteil der Emaille-Schicht (23), der bei geschlossener Gargerätetür (3) innerhalb einer Auflageposition (22) einer zwischen der Türscheibe (11) und dem Muffelrahmen (19) angeordneten Muffeldichtung (21) liegt, zwischen 0 und 5 % beträgt.

4. Gargerät nach einem der Ansprüche 2 oder 3, wobei der Flächenanteil der Emaille-Schicht (23) in etwa in einem Bereich von 8-10 % der Gesamtfläche der zur Gargerätemuffel (6) gewandten Seite der Türscheibe (11) liegt.

5. Gargerät nach einem der vorangegangen Ansprüche, wobei die Emaille-Schicht (23) auf der von der Gargerätemuffel (6) abgewandten Seite der Türscheibe (11) angeordnet ist.

6. Gargerät nach Anspruch 5, wobei der Flächenanteil der Emaille-Schicht (23) auf der von der Gargerätemuffel (6) abgewandten Seite der Türscheibe (11) bis zu 5 % beträgt.

7. Gargerät nach einem der vorhergehenden Ansprüche, wobei die Emaille-Schicht (23) als Gitterstruktur, etwa als Punktmuster oder Linienmuster, ausgebildet ist.

8. Gargerätetür für ein Gargerät, welche zumindest eine Türscheibe (11) aus einem ebenen, thermisch vorgespannten Flachglas aufweist, **dadurch gekennzeichnet, dass** das Flachglas ein Borsilikat-Flachglas ist, das bei geschlossener Gargerätetür (3) mit einem stirnseitigen Muffelrahmen (19) der Gargerätemuffel (6) in Anlage ist und eine Emaille-Schicht (23) aufweist, deren Flächenanteil auf der Türscheibe (11) bis zu 10 % beträgt.

9. Verfahren zur Herstellung einer Türscheibe (11) für eine Gargerätetür eines Gargeräts, insbesondere mit Pyrolysebetrieb, welche Türscheibe (11) als ein ebenes, thermisch vorgespanntes Borsilikat-Flachglas mit einer Emaille-Schicht (23) ausgebildet wird, die in einer Siebdruckstation (33), einer Einbrennstation (35) sowie einer Abkühlstation (36) mit einem Flächenanteil bis 10 % auf der Türscheibe (11) aufgetragen wird.

## Claims

1. Cooking appliance, particularly with pyrolytic operation, with a cooking appliance door (3) for closing a frontally open cooking chamber (5) of a cooking appliance muffle (6), which cooking appliance door (3) has at least one door pane (11) consisting of a planar, thermally prestressed flat glass, **characterised in that** the flat glass is a borosilicate flat glass which when the cooking appliance door (3) is closed is in contact with an end-face muffle frame (19) of the cooking appliance muffle (6) and has an enamel layer (23), the area proportion of which on the door pane (11) amounts to up to 10%.

2. Cooking appliance according to claim 1, wherein the enamel layer (23) is arranged on the side of the door pane (11) facing the cooking appliance muffle (2).

3. Cooking appliance according to claim 2, wherein the area proportion of the enamel layer (23), which when the cooking appliance door (3) lies within a contact position (22) of a muffle seal (21) arranged between the door pane (11) and the muffle frame (19), is between 0 and 5%.

4. Cooking appliance according to one of claims 2 and 3, wherein the area proportion of the enamel layer (23) lies approximately in a region of 8 to 10% of the total area of the side of the door pane (11) facing the cooking appliance muffle (6).

5. Cooking appliance according to one of the preceding claims, wherein the enamel layer (23) is arranged on the side of the door pane (11) remote from the cooking appliance muffle (6).

6. Cooking appliance according to claim 5, wherein the area proportion of the enamel layer (23) on the side of the door pane (11) remote from the cooking appliance muffle (6) amounts to up to 5%.

7. Cooking appliance according to one of the preceding claims, wherein the enamel layer (23) is formed as a grid structure, for example as a dot pattern or line pattern.

8. Cooking appliance door for a cooking appliance, which comprises at least one door pane (11) consisting of a planar, thermally prestressed flat glass, **characterised in that** the flat glass is a borosilicate flat glass which when the cooking appliance door (3) is closed is in contact with an end-face muffle frame (19) of the cooking appliance muffle (6) and has an enamel layer (23), the area proportion of which on the door pane (11) amounts to up to 10%.

9. Method of producing a door pane (11) for a cooking appliance door of a cooking appliance, particularly with pyrolytic operation, which door pane (11) is constructed as a planar, thermally prestressed borosilicate flat glass with an enamel layer (23), which is coated in a screen-printing station (23), a baking station (35) and a cooling station (36) with an area proportion up to 10% on the door pane (11).

## Revendications

1. Appareil de cuisson, notamment avec fonctionnement en pyrolyse, comprenant une porte d'appareil de cuisson (3) destinée à fermer une chambre de cuisson (5), ouverte du côté frontal, d'un moufle d'appareil de cuisson (6), laquelle porte d'appareil de cuisson (3) présente au moins une vitre de porte (11) en verre plat plan, thermiquement précontraint, **caractérisé en ce que** le verre plat est un verre plat au borosilicate qui, lorsque la porte d'appareil de cuisson (3) est fermée, est appliqué contre un cadre de moufle (19), du côté frontal, du moufle d'appareil de cuisson (6) et présente une couche d'émail (23), dont la fraction de surface sur la vitre de porte (11) va jusqu'à 10%.

2. Appareil de cuisson selon la revendication 1, dans lequel la couche d'émail (23) est disposée sur la face, tournée vers le moufle d'appareil de cuisson (2), de la vitre de porte (11).

3. Appareil de cuisson selon la revendication 2, dans lequel la fraction de surface de la couche d'émail (23) qui, lorsque la porte d'appareil de cuisson (3) est fermée, est située dans une position d'application (22) d'un joint de moufle (21) disposé entre la vitre de porte (11) et le cadre de moufle (19), est comprise entre 0 et 5%.

4. Appareil de cuisson selon l'une quelconque des revendications 2 ou 3, dans lequel la fraction de surface de la couche d'émail (23) est située dans à peu près une plage de 8 à 10% de la surface totale de la face, tournée vers le moufle d'appareil de cuisson (6), de la vitre de porte (11).

5. Appareil de cuisson selon l'une quelconque des revendications précédentes, dans lequel la couche d'émail (23) est disposée sur la face, détournée du moufle d'appareil de cuisson (6), de la vitre de porte (11).

6. Appareil de cuisson selon la revendication 5, dans lequel la fraction de surface de la couche d'émail (23) de la face, détournée du moufle d'appareil de cuisson (6), de la vitre de porte (11) va jusqu'à 5%.

7. Appareil de cuisson selon l'une quelconque des revendications précédentes, dans lequel la couche d'émail (23) est exécutée en tant que structure quadrillée, par exemple en tant que modèle à points ou modèle à lignes.

8. Porte d'appareil de cuisson pour un appareil de cuisson, laquelle présente au moins une vitre de porte (11) en verre plat plan, thermiquement précontraint, **caractérisée en ce que** le verre plat est un verre plat au borosilicate qui, lorsque la porte d'appareil de cuisson (3) est fermée, est appliqué contre un cadre de moufle (19), du côté frontal, du moufle d'appareil de cuisson (6) et présente une couche d'émail (23), dont la fraction de surface sur la vitre de porte (11) va jusqu'à 10%.

9. Procédé de fabrication d'une vitre de porte (11) pour une porte d'appareil de cuisson d'un appareil de cuisson, notamment avec fonctionnement en pyrolyse, laquelle vitre de porte (11) est exécutée en verre plat plan au borosilicate, thermiquement précontraint, comprenant une couche d'émail (23) qui est appliquée sur la vitre de porte (11) dans une station de sérigraphie (33), une station de cuisson (35) ainsi que dans une station de refroidissement (36), avec une fraction de surface allant jusqu'à 10%.
